# FASCICULE DE BREVET EUROPEEN

(11) **EP 2 384 732 B1**
(45) Date de publication et mention de la délivrance du brevet: **18.06.2014**
(21) Numéro de dépôt: 11164181.7
(22) Date de dépôt: 28.04.2011
(51) Int. Cl.: A61H 3/06

(54) **Plot podo-tactile**
Taktile Markierung
Tactile marking button

(30) Priorité: 04.05.2010 FR 1053471
(43) Date de publication de la demande: 09.11.2011
(73) Titulaire: SEMCO, 38110 La Tour du Pin (FR)
(72) Inventeur: Descombes, Pierre, 38730 Blandin (FR)
(74) Mandataire: Jeannet, Olivier

(56) Documents cités:
- WO-A1-2009/108998
- FR-A1- 2 900 698
- JP-A- 8 060 626
- US-A1- 2006 039 752
- US-A1- 2008 008 526

## Description

La présente invention concerne un plot podo-tactile.

Un tel plot est destiné à être mis en place au niveau d'un trottoir, ou autre passage emprunté par des piétons, et à constituer une signalisation pour les personnes malvoyantes, ce plot, avec d'autres plots voisins, étant sensible au travers de la semelle d'une chaussure. Ce type de plot doit répondre à une norme qui prévoit, notamment, qu'il doit comprendre une surface bombée circulaire.

Ce type de plot doit également présenter une certaine capacité d'adhérence afin de ne pas risquer d'être la cause de chutes ou autres pertes d'équilibre pour les piétons. À cet effet, un plot podo-tactile tel que décrit dans FR 2900698 A comprend une pluralité de nervures circulaires concentriques à l'axe du plot.

Ce plot existant a cependant pour inconvénient de ne pas être parfaitement antidérapant, et l'objectif de la présente invention est de remédier à cet inconvénient important.

Le plot concerné comprend, de manière connue en soi, une surface pourvue de nervures en saillie constituant des éléments antidérapants.

Selon l'invention, lesdites nervures sont disposées selon une pluralité de séries de nervures régulièrement réparties sur le pourtour de ladite surface, chaque nervure ayant une forme en chevron dont la pointe est sensiblement dirigée vers la zone centrale de cette surface.

Grâce à cette pluralité de séries de nervures en chevron régulièrement réparties sur la circonférence de ladite surface, le plot selon l'invention s'avère présenter une capacité antidérapante nettement augmentée par rapport à un plot selon la technique antérieure.

Ladite surface peut comprendre entre deux et six séries de nervures ; de préférence, elle comprend quatre séries de nervures. Dans ce cas, les deux parties de nervure composant un chevron sont disposées de manière à former entre elles, vues en plan, un angle de substantiellement 90°.

Les séries de nervures pourraient ne pas être immédiatement adjacentes les unes des autres ; de préférence, toutefois, ces séries sont immédiatement adjacentes les unes des autres de telle sorte que l'ensemble de ladite surface supérieure est recouvert par lesdites nervures.

L'invention sera bien comprise, et d'autres caractéristiques et avantages de celle-ci apparaîtront, en référence au dessin schématique annexé, ce dessin représentant, à titre d'exemple non limitatif, une forme de réalisation préférée du plot qu'elle concerne.
La figure 1 en est une vue en perspective ;
la figure 2 en est une vue de côté ;
la figure 3 en est une vue de dessus ;
la figure 4 en est une vue de côté, partielle et à échelle agrandie ; et
la figure 5 est une vue d'une nervure en section transversale.

Les figures représentent un plot podo-tactile 1, c'est-à-dire un plot destiné à être mis en place au niveau d'un trottoir, ou autre passage emprunté par des piétons, et à constituer une signalisation pour les personnes malvoyantes, ce plot, avec d'autres plots voisins, étant sensible au travers de la semelle d'une chaussure.

Conformément à la norme applicable, un tel plot 1 comprend une partie 2 d'ancrage au sol et une surface bombée circulaire 3.

Comme cela est représenté, la surface 3 comprend une pluralité de nervures antidérapantes 4 en saillie, disposées selon quatre séries 5 de nervures adjacentes, régulièrement réparties sur la circonférence de la surface 3. Chaque nervure 4 a une forme en chevron dont la pointe est sensiblement dirigée vers le pôle de la surface bombée 3, les deux parties de nervure composant un chevron étant disposées de manière à former entre elles, vues en plan (cf. figure 3), un angle de substantiellement 90°.

En référence à la figure 5, il apparaît que chaque partie de nervure 4 a, vue en coupe transversale, une forme triangulaire ; l'angulation des deux flancs de la nervure est de l'ordre de 70°.

Chaque nervure 4 peut notamment avoir une largeur de l'ordre d'1 mm à sa base et avoir une hauteur de l'ordre de 0,5 mm. Elle peut présenter une arrête d'extrémité légèrement arrondie, générée par un rayon de l'ordre de 0,3 mm. La base de chaque nervure forme, avec la surface adjacente de la surface 3, un angle vif.

L'espacement de chaque nervure 4 avec la ou les nervures adjacentes est de l'ordre d'1 mm.

Grâce à la pluralité de séries de nervures 4 en chevron régulièrement réparties sur la circonférence de la surface 3, le plot 1 selon l'invention s'avère présenter une capacité antidérapante nettement augmentée par rapport à un plot selon la technique antérieure.

L'invention a été décrite ci-dessus en référence à une forme de réalisation donnée à titre d'exemple. Il va de soi qu'elle n'est pas limitée à cette forme de réalisation mais qu'elle s'étend à toutes les autres formes de réalisation couvertes par les revendications ci-annexées.

## Revendications

1. Plot podo-tactile (1), comprenant une surface (3) pourvue de nervures (4) en saillie constituant des éléments antidérapants, **caractérisé en ce que** lesdites nervures (4) sont disposées selon une pluralité de séries (5) de nervures régulièrement réparties sur le pourtour de ladite surface (3), chaque nervure (4) ayant une forme en chevron dont la pointe est sensiblement dirigée vers la zone centrale de cette surface.

2. Plot (1) selon la revendication 1, **caractérisé en ce que** la surface (3) comprend entre deux et six séries (5) de nervures (4).

3. Plot (1) selon la revendication 2, **caractérisé en ce que** la surface (3) comprend quatre séries de nervures (4).

4. Plot (1) selon la revendication 3, **caractérisé en ce que** les deux parties de nervure (4) composant un chevron sont disposées de manière à former entre elles, vues en plan, un angle de substantiellement 90°.

5. Plot (1) selon l'une des revendications 1 à 4, **caractérisé en ce que** les séries (5) de nervures (4) sont immédiatement adjacentes les unes des autres de telle sorte que l'ensemble de ladite surface supérieure de la surface (3) est recouvert par lesdites nervures (4).

6. Plot (1) selon l'une des revendications 1 à 5, **caractérisé en ce que** chaque partie de nervure (4) composant un chevron a, vue en coupe transversale, une forme triangulaire.

7. Plot (1) selon la revendication 6, **caractérisé en ce que** l'angulation des deux flancs de la nervure (4) est de l'ordre de 70°.

8. Plot (1) selon l'une des revendications 1 à 7, **caractérisé en ce que** chaque nervure (4) a une largeur de l'ordre d'1 mm à sa base et a une hauteur de l'ordre de 0,5 mm.

9. Plot (1) selon l'une des revendications 1 à 8, **caractérisé en ce que** l'espacement de chaque nervure (4) avec la ou les nervures (4) adjacentes est de l'ordre d'1 mm.

10. Plot (1) selon l'une des revendications 1 à 9, **caractérisé en ce que** chaque nervure (4) présente une arrête d'extrémité légèrement arrondie, générée par un rayon de l'ordre de 0,3 mm.

## Patentansprüche

1. Mit einem Fuß ertastbarer Kontakt (1), der eine Oberfläche (3) aufweist, die mit vorstehenden Rippen (4), die rutschfeste Elemente bilden, versehen ist, **dadurch gekennzeichnet, dass** die Rippen (4) gemäß einer Vielzahl von Serien (5) von Rippen, die regelmäßig auf dem Umfang der Oberfläche (3) verteilt sind, angeordnet sind, wobei jede Rippe (4) eine Winkelform hat, von der die Spitze spürbar auf den zentralen Bereich der Oberfläche gerichtet ist.

2. Kontakt (1) gemäß Anspruch 1, **dadurch gekennzeichnet, dass** die Oberfläche (3) zwischen zwei und sechs Serien (5) von Rippen (4) aufweist.

3. Kontakt (1) gemäß Anspruch 2, **dadurch gekennzeichnet, dass** die Oberfläche (3) vier Serien von Rippen (4) aufweist.

4. Kontakt (1) gemäß Anspruch 3, **dadurch gekennzeichnet, dass** die beiden Abschnitte der Rippe (4), die einen Winkel bilden, in einer Weise angeordnet sind, dass zwischen ihnen, in der Ebene gesehen, ein Winkel von im Wesentlichen 90° gebildet ist.

5. Kontakt (1) gemäß einem der Ansprüche 1 bis 4, **dadurch gekennzeichnet, dass** die Serien (5) von Rippen (4) so unmittelbar zueinander benachbart sind, dass die Gesamtheit der oberen Oberfläche der Oberfläche (3) durch die Rippen (4) bedeckt ist.

6. Kontakt (1) gemäß einem der Ansprüche 1 bis 5, **dadurch gekennzeichnet, dass** jeder Abschnitt der Rippe (4), der einen Winkel bildet, im Querschnitt gesehen eine dreieckige Form hat.

7. Kontakt (1) gemäß Anspruch 6, **dadurch gekennzeichnet, dass** der Winkel der beiden Flanken der Rippe (4) in der Größenordnung von 70° ist.

8. Kontakt (1) gemäß einem der Ansprüche 1 bis 7, **dadurch gekennzeichnet, dass** jede Rippe (4) eine Breite in der Größenordnung von 1 mm an ihrem Fundament hat und eine Höhe in der Größenordnung von 0,5 mm hat.

9. Kontakt (1) gemäß einem der Ansprüche 1 bis 8, **dadurch gekennzeichnet, dass** der Abstand jeder Rippe (4) mit der oder den benachbarten Rippen (4) in der Größenordnung von 1 mm ist.

10. Kontakt (1) gemäß einem der Ansprüche 1 bis 9, **dadurch gekennzeichnet, dass** jede Rippe (4) einen leicht abgerundeten Endabschluss aufweist, der durch einen Radius in der Größenordnung von 0,3 mm erzeugt ist.

## Claims

1. Tactile marking button (1) comprising a surface (3) provided with projecting ribs (4) constituting anti-skid elements, **characterized in that** said ribs (4) are arranged in a plurality of series (5) of ribs evenly spaced around the periphery of said surface (3), each rib (4) being formed in chevron shape, the tip of which being directed substantially towards the central area of this surface.

2. Button (1) according to claim 1, **characterized in that** the surface (3) comprises between two and six series (5) of ribs (4).

3. Button (1) according to claim 2, **characterized in that** the surface (3) comprises four series of ribs (4).

4. Button (1) according to claim 3, **characterized in that** the two rib portions (4) forming a chevron are so arranged as to form therebetween, in plan view, an angle of substantially 90°.

5. Button (1) according to one of claims 1 to 4, **characterized in that** the series (5) of the ribs (4) are immediately adjacent to each other so that the whole of said upper surface of the surface (3) is covered by said ribs (4).

6. Button (1) according to one of claims 1 to 5, **characterized in that** each rib portion (4) forming a chevron has, as seen cross-sectionally, a triangular shape.

7. Button (1) according to claim 6, **characterized in that** the angle formed by the two rib flanks (4) is about 70°.

8. Button (1) according to one of claims 1 to 7, **characterized in that** each rib (4) is about 1 mm width at its base and about 0, 5 mm height.

9. Button (1) according to one of claims 1 to 8, **characterized in that** the spacing of each rib (4) with the adjacent rib(s) (4) is about 1 mm.

10. Button (1) according to one of claims 1 to 9, **characterized in that** each rib (4) has a slightly rounded end ridge, generated by a radius of about 0,3 mm.
